# EUROPÄISCHE PATENTSCHRIFT

(11) **EP 1 320 113 B1**
(45) Veröffentlichungstag und Bekanntmachung des Hinweises auf die Patenterteilung: **14.05.2008**
(21) Anmeldenummer: 02027856.0
(22) Anmeldetag: 12.12.2002
(51) Int. Cl.: H01H 11/04

(54) **Kontaktelement**
Contact element
Elément de contact

(30) Priorität: 13.12.2001 DE 10161317
(43) Veröffentlichungstag der Anmeldung: 18.06.2003
(73) Patentinhaber: Panasonic Electric Works Europe AG, 83601 Holzkirchen (DE)
(72) Erfinder: Arand, Roland, 85276 Pfaffenhofen (DE)
(74) Vertreter: Strehl Schübel-Hopf & Partner

(56) Entgegenhaltungen:
- EP-A- 0 093 424
- DE-A- 3 009 567
- DE-B- 2 009 168
- FR-A- 2 496 329
- US-A- 2 968 691

## Beschreibung

In Relais wird ein elektrischer Schaltkontakt häufig über eine mit einem Kontaktstück versehene Metallfeder realisiert. Die Kontaktfeder wird mechanisch oder elektrisch über eine Betätigungseinrichtung mit hoher Schaltfrequenz zwischen offener und geschlossener Stellung hin und her bewegt.

Das Kontaktstück besteht meist in einem balligen oder kronenförmigen Niet, der im äußeren Bereich der Kontaktfeder angenietet ist und besonders gut leitfähig ist.

Zur Herstellung der Nietverbindung wird in die Kontaktfeder ein Loch gestanzt und der pilzförmige Kontaktniet hineingesteckt. Anschlie-Bend wird das durchgesteckte Ende des Nietschafts mit einem Nietstempel gestaucht, so daß eine formschlüssige Verbindung zwischen Niet und Kontaktfeder entsteht. Im Stand der Technik werden runde Nietlöcher und Stempel mit im wesentlichen flachem bzw. linsenkopfförmigem Ende verwendet.

Aus JP-A-01241722 ist ein Kontaktelement bekannt, bei dem das in einer Kontaktfeder vorgesehene Loch nach innen vorspringende Zacken aufweist, die sich beim Nietvorgang in den zylindrischen Nietschaft eindrücken.

DE-A-30 09 567 offenbart eine Schaltzunge und ein Verfahren zu deren Herstellung mit den im ersten Teil der Ansprüche 1 und 3 angegebenen Merkmalen.

Mit der fortschreitenden Miniaturisierung in der Relaistechnik sollen alle Bauteile eines Relais, darunter insbesondere die Kontaktfeder, möglichst klein und schmal gehalten werden. Dadurch wird der Abstand des Nietlochs zu den Seitenkanten der länglichen Kontaktfeder so klein, daß durch den Nietvorgang Materialverwerfungen in der Kontaktfeder auftreten können. Dies führt zu erhöhter Bruchgefahr, die es gerade für Sicherheitsrelais zu vermeiden gilt.

Zusätzlich soll die Nietverbindung eine mechanische Belastbarkeit und geringen elektrischen Übergangswiderstand aufweisen. Dennoch entstehende Stromwärme soll möglichst gut in die Kontaktfeder abgeleitet werden; deshalb ist auch hohe thermische Leitfähigkeit der Nietverbindung erwünscht.

Aufgabe der Erfindung ist es, Materialschädigungen der Kontaktfeder beim Nietvorgang zu minimieren und trotzdem gute mechanische, thermische und elektrische Verbindung zwischen Kontaktniet und Kontaktfeder zu gewährleisten.

Die Lösung der Aufgabe gelingt mit dem in Anspruch 1 angegebenen Kontaktelement und dem in Anspruch 3 angegebenen Nietverfahren. Danach weist das Nietloch seitliche Ausbuchtungen auf, und der Nietschaft wird in seinen auf diese Ausbuchtungen ausgerichteten Randbereichen stärker gestaucht.

Bei dieser Gestaltung sind die beim Nietvorgang im Trägerelement (Kontaktfeder) auftretenden Kräfte im Bereich der Ausbuchtungen abgeschwächt. Die teilweise stärkere Stauchung des Nietes gewährleistet wiederum die formschlüssige und gut leitende Verbindung zwischen Kontaktniet und Kontaktfeder.

In der Weiterbildung der Erfindung nach Anspruch 2 und 4 werden Materialverwerfungen in den schmalen Stegen zwischen dem Nietloch und den Seitenkanten der Kontaktfeder vermieden. Dabei wird der Niet in den an die Ausbuchtungen angrenzenden Randbereichen stärker als in seinem Innenbereich gestaucht und so eine gute Verbindung erzielt.

Der Nietstempel ist so gestaltet, daß sein Stirnprofil in bestimmten Randbereichen weiter vorragt ist als in seiner Mitte. Dieser Längenunterschied soll dabei nicht größer sein als die gesamte, durch das Nietloch hervorstehende Länge des Nietschafts.

Ein Ausführungsbeispiel der Erfindung wird nachstehend anhand der Zeichnung näher erläutert. Darin zeigt, jeweils in schematischer Perspektivansicht:
- Fig. 1: einen Teil einer Kontaktfeder und einen davon getrennten Kontaktniet;
- Fig. 2: Kontaktfeder, Kontaktniet und Stempel unmittelbar vor dem Nietvorgang; und
- Fig. 3: das fertige Kontaktelement.

In Fig. 1 ist das freie Ende einer Kontaktfeder **11** mit einem Betätigungselement **12** gezeigt, das sich zum Beispiel von einem mechanischen Betätiger führen läßt. In den Endbereich der schmalen Kontaktfeder **11** ist ein Nietloch **13** gestanzt, das zu den Seitenkanten der Kontaktfeder **11** hin zwei runde Ausbuchtungen **14** aufweist.

Die durch die beiden Ausbuchtungen **14** verlaufende Achse braucht nicht vollständig senkrecht zu den Seitenkanten der Kontaktfeder **11** zu stehen; in gewissen Fällen ist es vorteilhaft, sie leicht verdreht dazu auszurichten.

Unter der Kontaktfeder **11** ist ein herkömmlicher, pilzförmiger Kontaktniet **15** mit einer balligen Oberseite **16** und einem zylindrischen Nietschaft **17** an seiner Unterseite gezeigt.

Wie in Fig. 2 zu sehen, wird der Nietschaft **17** durch das Nietloch **13** bis zum Anschlag mit der Oberseite **16** des Kontaktniets **15** hindurchgesteckt. Anschließend werden Kontaktfeder **11** und Kontaktniet **15** in einem Nietvorgang mittels eines Stempels **18** verbunden. Dabei staucht der Stempel 18 das weichere Material des Nietschafts **17** so, daß eine formschlüssige Verbindung zwischen Niet **15** und Kontaktfeder **11** entsteht.

Der Stempel **18** weist dabei kein flaches Stirnende auf, sondern ist torbogenartig ausgefräst, so daß er zwei längere Randbereiche **19** aufweist. Beim Nietvorgang werden daher zunächst nur die unter diesen Randbereichen **19** befindlichen Bereiche des Nietschafts **17** gestaucht und erst danach und entsprechend schwächer der Innenbereich.

Insgesamt ist der Querschnitt des Stempels **18** kreisförmig und größer als der des zylindrischen Nietschafts **17**.

Fig. 3 zeigt das freie Ende eines fertigen Kontaktelements. Man erkennt die stärkere Stauchung des Nietschafts **17** in den Randbereichen **20**, die die Ausbuchtungen **14** des Nietlochs **13** voll mit Material überdecken und dadurch eine formschlüssige Verbindung guter Leitfähigkeit ergeben.

Die Verbesserung der mechanischen, thermischen und elektrischen Verbindungseigenschaften beruht vor allem auf dem durch die Ausbuchtungen **14** erreichten größeren Oberflächenkontakt zwischen Kontaktfeder **11** und Niet **15**. Die spezielle Form des Stempels **18** bewirkt eine stärkere Stauchung des Nietschafts **17** in den entsprechenden Randbereichen und damit eine Materialanhäufung in den Ausbuchtungen **14.**

Das obige Ausführungsbeispiel bezieht sich auf die Befestigung eines Kontaktniets am freien Ende einer Kontaktfeder. Die Erfindung ist auch bei vergleichbaren Nietverbindungen, wie z.B. der Nietverbindung des unteren Endes der Kontaktfeder mit dem Anschlußstück etwa eines Relais, anwendbar.

Ebenso sind alternative Ausgestaltungen des unrunden Nietlochs **13**, z.B. mit drei oder mehr Ausbuchtungen **14** und dazu entsprechend geformte Nietstempel **18** denkbar.

## Patentansprüche

1. Kontaktelement mit einem Trägerelement **(11)** und einem Kontaktniet **(15),** wobei das in dem Trägerelement **(11)** vorgesehene Nietloch **(13)** seitliche Ausbuchtungen **(14)** aufweist und der Nietschaft **(17)** in bestimmten Randbereichen **(20)** stärker gestaucht ist als in seinem Innenbereich,
**dadurch gekennzeichnet, daß** der Nietschaft **(17)** in den auf die Ausbuchtungen **(14)** am Trägerelement **(11)** ausgerichteten Randbereichen **(20)** stärker gestaucht ist als in seinen nicht auf die Ausbuchtungen **(14)** ausgerichteten Randbereichen.

2. Kontaktelement nach Anspruch 1, wobei Ausbuchtungen **(14)** an denjenigen Stellen des Nietlochs (**13**) vorhanden sind, die den kürzesten Abstand zu Seitenkanten des Trägerelements (**11**) haben.

3. Verfahren zum Herstellen einer Verbindung zwischen einem Kontaktniet (**15**) und einem Trägerelement (**11**), wobei das in dem Trägerelement (**11**) vorgesehene Nietloch (**13**) seitliche Ausbuchtungen (**14**) auf weist, und der Nietschaft (**17**) in bestimmten Randbereichen (**20**) stärker gestaucht wird als in seinem Innenbereich,
**dadurch gekennzeichnet, daß** der Nietschaft **(17)** in den auf die Ausbuchtungen **(14)** ausgerichteten Randbereichen **(20)** stärker gestaucht wird als in seinen nicht auf die Ausbuchtungen **(14)** ausgerichteten Randbereichen.

4. Verfahren nach Anspruch 3, wobei Ausbuchtungen **(14)** an denjenigen Stellen des Nietlochs (**13**) vorhanden sind, die den kürzesten Abstand zu Seitenkanten des Trägerelements (**11**) haben.

## Claims

1. A contact element comprising a carrier element (11) and a contact rivet (15), wherein the riveting hole (13) provided in the carrier element (11) comprises lateral dents (14), and the riveting bolt (17) is clenched stronger at certain border portions (20) than at its inner portion,
**characterised in that** the riveting bolt (17) is clenched stronger at border portions (20) aligned with the dents (14) at the carrier element (11) than at the border portions which are not aligned with the dents (14).

2. The contact element of claim 1, wherein dents (14) are provided at those locations of the riveting hole (13) which have the shortest distance to the side edges of the carrier element (11).

3. A method for producing a connection between a contact rivet (15) and a carrier element (11), wherein a riveting hole (13) provided in the carrier element (11) comprises lateral dents (14), and the riveting bolt (17) is clenched stronger at certain border portions (20) than at its inner portion,
**characterised in that** the riveting bolt (17) is clenched stronger at border portions (20) aligned with the dents (14) than at the border portions which are not aligned with the dents (14).

4. The method of claim 3, wherein dents (14) are provided at those locations of the riveting hole (13) which have the shortest distance to the side edges of the carrier element (11).

## Revendications

1. Elément de contact comportant un élément de support (11) et un rivet de contact (15), le trou de rivet (13), prévu dans l'élément de support (11), présentant des échancrures (14) latérales et la tige de rivet (17) étant plus fortement refoulée dans des zones de bordure (20) déterminées que dans sa zone intérieure,
**caractérisé en ce que** la tige de rivet (17) est plus fortement refoulée dans les zones de bordure (20) orientées vers les échancrures (14) de l'élément de support (11) que dans ses zones de bordure non orientées vers les échancrures (14).

2. Elément de contact selon la revendication 1, dans lequel des échancrures (14) sont prévues aux emplacements du trou de rivet (13) qui présentent la plus courte distance par rapport aux arêtes latérales de l'élément de support (1).

3. Procédé de réalisation d'une liaison entre un rivet de contact (15) et un élément de support (11), dans lequel le trou de rivet (13), prévu dans l'élément de support (11), présente des échancrures (14) latérales, et la tige de rivet est plus fortement refoulée dans des zones de bordure (20) déterminées que dans sa zone intérieure,
**caractérisé en ce que** la tige de rivet (17) est plus fortement refoulée dans les zones de bordure (20) orientées vers les échancrures (14) que dans ses zones de bordure non orientées vers les échancrures (14).

4. Procédé selon la revendication 3, dans lequel des échancrures (14) sont prévues aux emplacements du trou de rivet (13) qui présentent la plus courte distance par rapport aux arêtes latérales de l'élément de support (1).
